# EUROPÄISCHE PATENTSCHRIFT

(11) **EP 2 458 606 B1**
(45) Veröffentlichungstag und Bekanntmachung des Hinweises auf die Patenterteilung: **22.05.2013**
(21) Anmeldenummer: 11008781.4
(22) Anmeldetag: 04.11.2011
(51) Int. Cl.: H01H 9/00, H01H 3/24, H01H 3/46, H01H 1/50, H01H 33/666

(54) **Laststufenschalter**
On-load tap changer
Commutateur de niveau de charge

(30) Priorität: 30.11.2010 DE 102010052979
(43) Veröffentlichungstag der Anmeldung: 30.05.2012
(73) Patentinhaber: Maschinenfabrik Reinhausen GmbH, 93059 Regensburg (DE)
(72) Erfinder: Vetter, Michael, 93053 Regensburg (DE)

(56) Entgegenhaltungen:
- DE-A1- 2 928 225
- DE-A1- 4 231 353

## Beschreibung

Die vorliegende Erfindung betrifft einen Laststufenschalter mit Schaltelementen zur unterbrechungslosen Umschaltung zwischen Wicklungsanzapfung eines Stufentransformators.

Stufenschalter sind seit vielen Jahren zur unterbrechungslosen Umschaltung zwischen verschiedenen Wicklungsanzapfungen von Stufentransformatoren in großen Zahlen weltweit im Einsatz. Solche Stufenschalter bestehen üblicherweise aus einem Wähler zur leistungslosen Anwahl der jeweiligen Wicklungsanzapfung des Stufentransformators, auf die umgeschaltet werden soll, und einem Lastumschalter zur eigentlichen Umschaltung von der bisherigen auf die neue, vorgewählte Wicklungsanzapfung. Der Lastumschalter weist dazu üblicherweise Schaltkontakte und Widerstandskontakte auf. Die Schaltkontakte dienen dabei zur direkten Verbindung der jeweiligen Wicklungsanzapfung mit der Lastableitung, die Widerstandskontakte zur kurzzeitigen Beschaltung, d. h. Überbrückung mittels eines oder mehrerer Überschaltwiderstände. Die Entwicklungen der letzten Jahre führten jedoch weg von Lastumschaltern mit mechanischen Schaltkontakten. Stattdessen werden vermehrt Vakuumschaltröhren oder auch Thyristoren als Schaltelemente eingesetzt.

Die Verwendung von Vakuumschaltröhren zur Lastumschaltung verhindert eine Lichtbogenbildung im Öl und damit die Ölverschmutzung des Lastumschalteröles. Sie gestattet damit verlängerte Wartungsintervalle. Laststufenschalter mit Vakuumschaltröhren sind mit zahlreichen unterschiedlichen Schaltungen mit 2, 3, 4 oder auch mehr schaltenden Vakuumschaltröhren pro Phase bekannt. Eine typische Schaltung, hier mit 3 Vakuumschaltröhren pro Phase, zeigt die DE 10 2007 004 530 A1.

In der DE 42 31 353 A1 erfolgt die Betätigung der einzelnen Vakuumschaltröhren durch eine in beiden Richtungen drehbare Schaltwelle, die nach Auslösung eines Kraftspeichers schnell gedreht wird. Dabei ist zur Betätigung der Vakuumschaltröhren auf der Schaltwelle eine Kurvenscheibe fest angeordnet, die an ihrer Stirnseite für jede Vakuumschaltröhre eine Steuerkurve aufweist, in der formschlüssig eine Rolle zwangsgeführt ist, die auf den Betätigungshebel der zugeordneten Vakuumschaltröhre einwirkt. Die Steuerkurve wird hier in Form einer horizontal von der Kreiskontur abweichenden umlaufenden Nut realisiert, in die formschlüssig die jeweilige Rolle eingreift.

Die Ansteuerung der jeweiligen Vakuumschaltröhre oder auch der mechanischen Schaltelemente erfolgt damit mechanisch mittels der Steuerkurve und unter Zuhilfenahme von verschiedenen Betätigungshebeln und die Steuerkurve entlang wälzenden Rollen, so dass letzten Endes ein Öffnen und Schließen der Vakuumröhren oder der mechanischen Schaltelemente bewirkt wird. Für jedes Schaltelement muss eine separate Kurvenscheibe mit einer für die jeweilige Schaltsequenz angepassten

Steuerkurve, die für jede einzelne Betätigung des entsprechenden Schaltelementes eine Erhöhung, bzw. Vertiefung aufweist, vorgesehen sein. Wenn die zu Grunde liegende Schaltsequenz ein mehrfaches Öffnen und Schließen des jeweiligen Schaltelementes für eine Umschaltung von der Stufe n auf die Stufe n+1 erforderlich macht, wird der Kreissektor der Kurvenscheibe für jede einzelne Betätigung während einer Umschaltung immer kleiner, da sich die maximal zur Verfügung stehenden 360 Grad nicht beliebig erweitern lassen. Insgesamt betrachtet ergibt sich aus dieser mechanischen Lösung ein relativ komplexes, aus einer Vielzahl von Einzelbauteilen bestehendes System, mittels dem in einem sehr kleinen zur Verfügung stehenden Zeitfenster von nur wenigen Millisekunden die eigentliche Lastumschaltung reibungslos erfolgen muss.

Aufgabe der vorliegenden Erfindung ist es daher, einen Laststufenschalter mit Vakuumschaltröhren oder auch mechanischen Schaltelementen zur unterbrechungslosen Umschaltung zwischen Wicklungsanzapfungen eines Stufentransformators anzugeben, der unabhängig von der Komplexität der Schaltsequenz eine zuverlässige Betätigung einer beliebig großen Anzahl verwendeter Schaltelemente erlaubt. Weiterhin ist es Aufgabe der Erfindung, hierfür eine technisch einfache und sichere Lösung anzubieten, die zudem besonders bei Vakuumschaltröhren ein Prellen, d. h. eine kurzzeitige Berührung der Kontaktflächen der beiden Stößel im Inneren der Vakuumschaltröhre bei einem Umschaltvorgang, wirkungsvoll unterbindet.

Diese Aufgabe wird durch einen Laststufenschalter mit den Merkmalen des ersten Patentanspruches gelöst. Die Unteransprüche betreffen dabei besonders vorteilhafte Weiterbildungen der Erfindung. Die Erfindung ist besonders für Laststufenschalter mit Vakuumschaltröhren als Schaltelementen geeignet.

Die allgemeine erfinderische Idee besteht darin, die einzelnen Schaltelemente nicht mehr, wie nach dem Stand der Technik, mit einer einzigen Kurvenscheibe mit separaten Steuerkurven mechanisch anzusteuern bzw. zu betätigen, sondern direkt hydraulisch mittels einer separaten Gelenkvorrichtung für jedes der verwendeten Schaltelemente. Die erfindungsgemäße Gelenkvorrichtung weist hierfür einen gleichgängigen Hydraulikzylinder mit durchgängigen Kolbenstangen auf, der über einen Zylinderanschluss mit einem winkelartig ausgebildeten Gelenkhebel zusammenwirkt, der seinerseits wiederum an der ersten Seite eines doppelseitig angelenkten Schenkels befestigt ist, dessen zweite Seite mit einem Adapter gelenkig verbunden ist, der linear in einem Führungswinkel geführt wird, derart, dass das mit dem Adapter verbundene Schaltelement zu- und abschaltbar ist. Durch die separate hydraulische Betätigung jeder einzelnen Schaltelemente ist es völlig unerheblich, wie oft das entsprechende Schaltelement während einer Schaltsequenz geöffnet bzw. geschlossen, d. h. zu- oder abgeschaltet, werden muss.

Zwar ist es aus der DE 195 34 601 oder auch der BE 697 080 schon grundsätzlich bekannt geworden, die Schaltelemente eines Laststufenschalters hydraulisch zu beschalten, nur entnimmt der Fachmann diesem bekannten Stand der Technik nicht die allgemeine erfinderische Idee der vorliegenden Anmeldung, zur Beschaltung der jeweiligen Schaltelemente eine Gelenkvorrichtung mit den Merkmalen des ersten Patentanspruches zu verwenden.

Die Erfindung soll nachstehend an Hand von Ausführungsbeispielen im Zusammenhang mit den Figuren noch näher erläutert werden.

Es zeigt:
- Figur 1: eine schematische Darstellung eines Teils eines erfindungsgemäßen Laststufenschalters, hier mit Vakuumschaltröhren.

Aus Übersichtlichkeitsgründen sind nachstehend in Figur 1 nur die erfindungswesentlichen Teile eines erfindungsgemäßen Laststufenschalters mit Vakuumschaltröhren gezeigt und beschrieben. Auf die Beschreibung und Darstellung an sich bekannter Merkmale und für das Wesen der Erfindung nicht relevanter Bauteile wurde verzichtet.

Die Gelenkvorrichtung, die ein Prellen der im Inneren der Vakuumschaltröhre befindlichen Stößel wirkungsvoll verhindert, da eine Sperrung in der Totlage beim Schließen der Gelenkvorrichtung erreicht wird, indem in dieser Position der Gelenkhebel und der Schenkel parallel in der Vertikalen stehen und damit besondere Vorteile bietet.

Figur 1 zeigt eine Gelenkvorrichtung 1 zur Betätigung einer Vakuumschaltröhre, die von einem gleichgängigen Hydraulikzylinder 2 mit durchgängigen Kolbenstangen angetrieben wird. An der unteren Seite des Hydraulikzylinders 2 ist ein Zylinderlagerbock 3 vorgesehen, der den Hydraulikzylinder 2 gelenkig aufnimmt. An der gegenüberliegenden Seite des Hydraulikzylinders, also an dessen durchgängiger Kolbenstange, ist ein gabelförmig ausgebildeter Zylinderanschluss 4 befestigt, über den eine definierte Kraft in einen winkelförmigen Gelenkhebel 5 einleitbar ist. Die Verbindung zwischen dem Zylinderanschluss 4 und dem Gelenkhebel 5 ist dabei verschwenkbar ausgebildet. Der winkelförmige Gelenkhebel 5 weist in der Darstellung der Figur 1 einen horizontalen Gelenkhebelarm 5.1 und einen im Bereich von 90° dazu relativ angeordneten vertikalen Gelenkhebelarm 5.2 auf. Seinerseits wiederum verschwenkbar gehalten wird der Gelenkhebel 5 von einem Gelenklagerbock 6, der beispielweise an Innenwandung eines nicht dargestellten Ölgefäßes des Lastumschalters befestigt ist. Dies kann beispielsweise durch eine lösbare Schraubenverbindung erfolgen, oder durch Verkleben an der Innenwandung des Olgefäßes. Das untere Ende des vertikalen Gelenkhebelarms 5.2 ist ebenfalls gabelförmig geformt, so dass die erste Seite eines Schenkels 7 dazwischen geschoben werden kann und mittels eines Bolzens 8 drehbar gelagert gesichert wird. Die zweite Seite des Schenkels 7 wird in einer weiteren gabelförmig ausgebildeten Aufnahme eines Adapters 9 aufgenommen und dort in analoger Weise mittels eines weiteren Bolzens 9 drehbar gelagert gesichert. Das an der gabelförmigen Aufnahme nach unten hin weitergeführte Gestänge 10 des Adapters 9 wird dabei in einer Bohrung 11 eines Führungswinkels 12 geführt. Für bessere Reibwerte sorgt ein in der Bohrung 11 vorgesehenes lineares Gleitlager 13.

## Patentansprüche

1. Laststufenschalter zur unterbrechungslosen Umschaltung zwischen Wicklungsanzapfungen eines Stufentransformators,
aufweisend einen Wähler zur leistungslosen Anwahl der jeweiligen Wicklungsanzapfung des Stufentransformators, auf die umgeschaltet werden soll,
einen Lastumschalter zur eigentlichen Umschaltung von der beschalteten auf die neue, vorgewählte Wicklungsanzapung,
und Betätigungsmittel zum zuschalten oder Abschalten von Schaltelementen,
**dadurch gekennzeichnet,**
**dass** das Betätigungsmittel eine Gelenkvorrichtung (1) ist, die einen gleichgängigen Hydraulikzylinder (2) mit durchgängigen Kolbenstangen aufweist, der über einen Zylinderanschluss (4) mit einem winkelartig ausgebildeten Gelenkhebel (5) zusammenwirkt, der seinerseits wiederum an der ersten Seite eines doppelseitig angelenkten Schenkels (7) befestigt ist und dessen zweite Seite mit einem Adapter (9) gelenkig verbunden ist, der linear in einem Führungswinkel geführt wird, derart, dass das mit dem Adapter (9) jeweils verbundene Schaltelement zugeschaltet oder abgeschaltet ist.

2. Laststufenschalter nach Anspruch 1,
**dadurch gekennzeichnet,**
**dass** die verwendeten Schaltelemente Vakuumschaltröhren sind.

3. Laststufenschalter nach Anspruch 1,
**dadurch gekennzeichnet,**
**dass** die verwendeten Schaltelemente mechanische Kontakte sind.

## Claims

1. On-load tap changer for uninterrupted changeover between winding taps of a tapped transformer, comprising
a selector for power-free selection of the respective winding tap of the tapped transformer which is to be changed over to,
a load changeover switch for the actual changeover from the connected to the new, preselected winding tap and
actuating means for switching on or switching off switching elements,
**characterised in that**
the actuating means is an articulation device (1) which comprises a synchronous hydraulic cylinder (2) with continuous piston rod, which co-operates by way of a cylinder connection (4) with a pivot lever (5), which is of angled construction and which in turn is attached to the first end of a link (7) articulated at both ends, the second end of which is pivotably connected with an adapter (9) so linearly guided in a guide bracket that the switching element respectively connected with the adapter (9) is switched on or switched off.

2. On-load tap changer according to claim 1, **characterised in that** the switching elements used are vacuum switching tubes.

3. On-load tap changer according to claim 1, **characterised in that** the switching elements used are mechanical contacts.

## Revendications

1. Changeur de prises en charge pour une commutation sans discontinuité entre des prises d'enroulement d'un transformateur à prises comprenant :
- un sélecteur pour sélectionner hors charge, la prise d'enroulement respective du transformateur à prises sur laquelle on veut commuter,
- un commutateur en charge pour la commutation proprement dite et passer de la prise d'enroulement active sur la nouvelle prise d'enroulement présélectionnée, et
- des moyens d'actionnement pour brancher ou couper les éléments de commutation,
changeur de prises en charge **caractérisé en ce que**
- le moyen d'actionnement est un dispositif articulé (1) ayant un vérin hydraulique (2) synchrone avec des tiges de piston traversantes, coopérant par un branchement de vérin (4) avec un levier articulé (5) coudé, lui-même fixé par un premier côté à une branche (7) articulée des deux côtés et dont le second côté est relié de manière articulée à un adaptateur (9) guidé linéairement suivant un angle de guidage de façon à brancher ou couper l'élément de commutation relié à l'adaptateur (9).

2. Changeur de prise en charge selon la revendication 1,
**caractérisé en ce que**
les éléments de commutation utilisés sont des tubes de commutation sous vide.

3. Changeur de prise en charge selon la revendication 1,
**caractérisé en ce que**
les éléments de commutation utilisés sont des contacts mécaniques.
